# FASCICULE DE BREVET EUROPEEN

(11) **EP 0 003 202 B1**
(45) Date de publication et mention de la délivrance du brevet: **28.10.1981**
(21) Numéro de dépôt: 79400026.5
(22) Date de dépôt: 12.01.1979
(51) Int. Cl.: F16L 41/02, F15D 1/02

(54) **Dispositif pour transformer un écoulement primaire diphasique en plusieurs écoulements diphasiques secondaires**
Vorrichtung zur Umwandlung einer zweiphasigen Primärströmung in mehrere Sekundärströmungen
System for transforming a two-phase primary flow into several secondary flows

(30) Priorité: 16.01.1978 FR 7801316
(43) Date de publication de la demande: 25.07.1979
(73) Titulaire: INSTITUT FRANCAIS DU PETROLE, 92502 Rueil-Malmaison (FR)
(72) Inventeur: Arnaudeau, Marcel, Paris 17ème (FR)

## Description

La présente invention concerne un dispositif pour transformer un écoulement primaire diphasique, par example composé de liquide saturé et de gaz libre non dissous dans ce liquide, en plusieurs écoulements secondaires semblables à l'écoulement primaire, dans lequel le rapport du volume de gaz à celui du liquide composant ces écoulements secondaires est de préférence sensiblement égal à celui de l'écoulement primaire.

Dans certains domaines techniques, tels que, en particulier mais non exclusivement, le domaine pétrolier, on est conduit à traiter des écoulements diphasiques, par exemple des écoulements composés du mélange d'au moins un liquide saturé avec au moins un gaz libre qui, dans les conditions thermodynamiques considérées, n'est pas dissous dans le liquide.

Les traitements de ces écoulements diphasiques (en vue par exemple de créer une augmentation de leur pression, la séparation de la phase gazeuse et de la phase liquide, etc ...) se font à l'aide d'appareillages qui généralement, ont des performances optimales lorsqu'ils traitent des écoulements diphasiques ayant des caractéristiques correspondant à celles prévues lors de la fabrication de ces appareillages.

Parfois, notamment lorsque le débit du fluide à traiter est important, on peut avoir besoin de répartir l'écoulement primaire en plusieurs écoulements secondaires qui, pour les raisons indiquées plus haut, doivent avoir des caractéristiques, telles que teneur en gaz libre, pression, etc ..., qui sont constantes dans le temps. De préférence, ces caractéristiques doivent être sensiblement identiques à celles de l'écoulement primaire.

On connaît déjà par le brevent allemand DE-C-800,713 un ensemble diviseur dans lequel un écoulement d'entrée est divisé en quatre écoulements de sortie.

Cet ensemble comporte un tube principal, un élément diviseur à l'intérieur duquel sont formées des cloisons radiales en croix, et quatre tubes de sortie dont les extrémités sont formées de manière à constituer des secteurs en quart de cercle.

Un tel dispositif n'est cependant utilisable que pour des écoulements homogènes. En particulier, il ne peut être utilisé pour un écoulement diphasique, constitué, par exemple, d'un mélange gaz-liquide, que si la répartition spatiale des phases dans l'écoulement n'est pas sensiblement affectée par des effets de gravité.

Si la proportion massique de la phase liquide est importante, ce dispositif antérieur donne de mauvais résultats, particulièrement s'il est disposé horizontalement, en raison de l'action différentielle de la gravité sur les phases gazeuse et liquide.

Le dispositif selon l'invention permettant de supprimer cet inconvénient est caractérise en ce qu'il comporte en combinaison un moyeu (2) placé coaxialement dans le corps tubulaire (1) avec lequel il définit un espace annulaire ouvert à ses deux extrémités, ce moyeu comportant des pales (3a, 3b, 3c ...) et des des moyens (22) stabilisateurs de l'écoulement permettant d'assurer une symétrie de révolution dans la distribution des phases autour de l'axe du moyeu avant la répartition du fluide entre lesdits conduits de sortie.

Ce dispositif réalise, en effet, un écoulement stratifié de révolution autour de l'axe du moyeu, cet écoulement étant découpé radialement par les pales. La phase gazeuse est ainsi répartie également entre les différents conduits de sortie, de même que la phase liquide.

L'invention pourra être bien comprise et tous ses avantages apparaîtront à la lecture de la description suivante d'un mode particulier de réalisation de l'invention, illustrée par les figures annexées parmi lesquelles:
- la figure 1 représente schématiquement une partie du dispositif selon l'invention, vu en coupe axiale,
- la figure 2 est la vue de gauche de la figure 1,
- la figure 3 est la vue de droite de la figure 1,
- les figures 4, 5 et 6 sont des coupes respectivement selon les les lignes IV, V ET VI de la figure 1, qui montrent l'évolution de la forme de la section d'un conduit 4c,
- la figure 7 est une vue développée montrant un profil possible des pales 3a, 3b ...
- la figure 8 représente un second profil possible des pales 3a, 3b ...
- la figure 9 est une vue développée d'une partie du dispositif selon l'invention,
- la figure 10 montre une vue schematique du dispositif selon l'invention,
- la figure 11 illustre en coupe l'organe stabilisateur, et
- la figure 12 est une variante de réalisation de la figure 11.

Un mode de réalisation du dispositif selon l'invention est schématiquement représenté en coupe sur la figure 1.

Ce dispositif comporte essentiellement un corps tubulaire 1, un moyeu 2, des pales 3a, 3b, 3c ... et un ensemble de canalisations de sortie 4a, 4b, 4c ...

Une des extrémités du corps 1 constitue l'entrée 5 de l'écoulement primaire d'un fluide diphasique à fractionner en plusieurs écoulements secondaires. A cette extrémité, le corps 1 est pourvu de moyens de raccordement, tels qu'une bride de fixation 6 permettant, à l'aide de vis ou boulons schématisés en 7 la fixation étanche du dispositif dans le prolongement d'une conduite 8, dessinée en trait interrompu, dans laquelle l'écoulement primaire de fluide diphasique s'effectue suivant le sens indiqué par les flèches F.

Le moyeu 2, dont le diamètre extérieur est inférieur au diamètre de l'alésage du corps 1 est maintenu coaxialement à l'intérieur de cet alésage avec lequel il délimite un espace annulaire. Lorsque cela s'avère nécessaire, le moyeu 2 est, du côté de l'entrée 5, prolongé par une pièce profilée 9 permettant de réduire au minimum les perturbations de l'écoulement du fluide diphasique primaire, lors de son entrée dans le dispositif. Dans le cas représenté, l'alésage du corps 1 et la surface extérieure du moyeu 2 sont cylindriques et délimitent un espace annulaire dont la section droite est constante, mais on ne sortirait pas du cadre de l'invention si l'une et/ou l'autre de ces surfaces était conique et si, en conséquence, la section droite de l'espace annulaire variait.

Des pales, telles que 3a, 3b, 3c et 3d qui sont toutes visibles sur la figure 2 (qui est une vue de gauche de la figure 1 divisent l'espace annulaire compris entre le moyeu 2 et l'alésage du corps 1 en compartiments 10a, 10b, 10c, 10d, sensiblement étanches les uns par rapport aux autres et débouchant aux extrémités du corps 1.

Ces pales, qui peuvent être planes et disposées radialement dans l'espace annulaire délimité par le corps 1 et le moyeu 2, ou qui peuvent être préformées comme il sera indiqué . ultérieurement, sont fixées par tout moyen approprié, tel que soudure, etc ..., soit sur le moyeu 2, soit sur le corps 1, soit encore sur les deux à la fois. Eventuellement, elles peuvent assurer le maintien en position du moyeu 2 à l'intérieur du corps 1.

Le nombre n de pales peut varier en fonction des nécessités. Quatre ont été représentées, à titre d'exemple, sur les figures, mais de façon générale, ce nombre dépend du nombre d'écoulements secondaires que l'on désire obtenir.

L'extrémité du corps 1 opposée à l'entrée 5 (figure 1 ) est obturée par un couvercle 11 fixé sur le corps 1 par exemple par des vis ou des boulons 12 coopérant avec une bride de fixation 13 du corps 1. Ce couvercle peut également assurer le maintien en position du moyeu 2, par exemple, au moyen d'une vis de fixation schématisée en 19. Le couvercle 11 est pourvu d'orifices 14a, 14b, 14c ... en nombre égal au nombre de pales et il est positionné de telle sorte que chaque orifice communique exclusivement avec l'une des compartiments délimité par deux pales consécutives. De préférence, chacun de ces orifices a la forme d'un secteur annulaire de même section que le compartiment avec lequel il communique, cette section étant mesurée selon un plan perpendiculaire à l'axe longitudinal du corps 1. Chaque orifice 14a, 14b ... du couvercle 11 communique exclusivement avec un conduit tel que 4a, 4b, 4c ... fixé sur le couvercle 11. En s'éloignant du couvercle 11, chacun de ces conduits a une section dont la valeur de la surface reste préférence constante mais dont la forme se modifie, comme le montrent les figures 4, 5, 6 qui sont des coupes selon les lignes IV, V et VI de la figure 1.

Ces conduits, tous visibles sur la figure 3, qui est une vue de droite de la figure 1, peuvent être raccordés à des canalisations telles que 15, 16, 17 ... représentées en traits interrompus et que le dispositif selon l'invention alimente en fluide diphasique.

Le fonctionnement du dispositif est simple. En pénétrant dans l'espace annulaire délimité entre le moyeu 2 et le corps 1, l'écoulement primaire de fluide diphasique est divisé en autant d'écoulements diphasiques secondaires qu'il y a de compartiments 10a, 10b, 10c ... et chacun de ces écoulements secondaires est dirigé vers l'une des canalisations d'utilisation 15, 16, 17 ... par l'un des conduits correspondants 4a, 4b, 4c ...

Lorsque l'écoulement primaire à l'entrée 5 du dispositif a une vitesse axiale très grande par rapport à la vitesse de rotation, ou lorsque la vitesse de rotation est sensiblement nulle, les pales 3a, 3b, 3c ... seront avantageusement des pales planes placées radialement et profilées pour ne pas perturber l'écoulement, comme le montre la figure 7 qui est une vue développée du moyeu 2 portant les pales.

Lorsque la vitesse V de l'écoulement du fluide diphasique à l'entrée du dispositif a une composante axiale Vₓ et une composante rotationnelle Q (vitesse de giration mesurée en radian/seconde), le profil de chaque pale pourra ou non être gauchi pour que, en tout point du bord d'attaque, l'angle a d'inclinaison de la pale (fig. 8) satisfasse à la relation R étant la distance du point considère à l'axe du dispositif.

Eventuellement, comme le montre la figure 9, les pales pourront avoir un profil dont le rayon de courbure décroît de l'entrée vers la sortie. Les canalisations 4a, 4b, 4c et 4d pourront être préformées pour que leurs axes au niveau du couvercle 11 soient sensiblement parallèles à l'angle que forment les pales avec l'axe du dispositif.

Le dispositif illustré par les figures 1 à 9 permet de transformer un écoulement primaire diphasique en plusieurs écoulements secondaires qui auront une teneur en gaz libre peu différente de celle de l'écoulement primaire, lorsque la distribution des phases a une symétrie de révolution autour de l'axe de l'écoulement primaire à l'entrée du corps 1. Dans tous les autres cas, les teneurs en gaz libre des écoulements secondaires seront différentes.

Il est possible d'éviter cet inconvénient en utilisant un ensemble de stabilisation de la distribution des phases de l'écoulement primaire qui, sur la figure 10, est indiqué par la référence 20. Cet ensemble comporte essentiellement une tubulure d'admission 21, un élément stabilisateur 22 et éventuellement un organe 23 adapté à augmenter la pression du fluide diphasique avant son introduction dans le corps 1.

Dans l'exemple représenté, la tubulure d'admission 21 est une tubulure coudée selon un rayon de courbure de grande dimension, afin de ne pas introduire de perte de charge importante dans l'écoulement primaire.

L'organe stabilisateur 22 peut être de tout type connu et a pour but de maintenir sensiblement constante la teneur en gaz libre dans l'écoulement primaire, ou au moins d'empêcher que cette teneur ne subisse des variations rapides.

A titre d'exemple, cet organe stabilisateur pourra être du type pompe hélico-axiale, telle que l'organe de pompage pour fluide diphasique décrit dans la demande de brevet français FR-A N° 2 333 139. Brièvement, et comme on peut le voir sur la figure 11, cet organe stabilisateur comporte une pluralité de moyeux 24 solidaires en rotation d'un arbre 28 entraîné par un moteur 32 (figure 10) dont la vitesse de rotation est de préférence adjustable de façon continue. Chacun des moyeux 24 porte des pales 25 dont le rayon de courbure ainsi que l'angle formé par l'axe de rotation et la tangente au profil de chaque pale décroissent dans le sens d'écoulement du fluide diphasique. Entre les différents étages sont intercalés des redresseurs comportant des pales 26 solidaires du carter 33 du stabilisateur 22 et qui sont également solidaires d'un moyeu 27 de forme tubulaire. L'arbre 25 traverse tous les moyeux 27 dont certains au moins constituent également des paliers de roulement de l'arbre 28 avec, si nécessaire, interposition de roulements à billes (non représentés sur les dessins).

Entre l'organe stabilisateur 22 et l'entrée du dispositif est interposé un organe de pompage 23 dont le but est d'augmenter la pression du fluide diphasique après stabilisation, pour compenser les pertes de charge.

Cet organe de pompage comporte un moyeu 29 qui porte des pales 30 dont le profil, adapté à augmenter la pression du fluide diphasique, est du type de celui décrit dans la demande de brevet français citée plus haut. Ce moyeu 29 est entraîné en rotation par un arbre moteur qui dans le cas illustré par la figure 11 est l'arbre 28 mais peut également être un arbre différent 31 entraîné par un second moteur non représenté, pouvant avoir une vitesse variable.

Pendant le fonctionnement, la vitesse de rotation du ou des arbres moteurs est ajustée pour obtenir les meilleurs résultats, en fonction des conditions d'écoulement du fluide diphasique.

Des modifications pourront être apportées sans pour autant sortir du cadre de la présente invention. Par exemple, la répartition des pales 3a, 3b, 3c ... sur le moyeu 2 pourra être faite en fonction du débit relatif de chaque écoulement secondaire par rapport à l'écoulement primaire. Ainsi, ces pales peuvent être régulièrement réparties lorsque les écoulements secondaires ont même débit, mais l'écartement angulaire entre deux pales consécutives peut être augmenté pour obtenir un débit plus important de l'écoulement secondaire qu'elles délimitent, ou diminué dans le cas contraire.

## Revendications

1. Dispositif pour transformer un écoulement primaire de fluide diphasique en plusieurs écoulements secondaires de fluide diphasique, comportant un corps tubulaire (1), une pluralité de cloisons radiales (3a, 3b, 3c ...) disposées dans le corps tubulaire (1) qu'elles divisent en autant de compartiments (10a, 10b, 10c ...) distincts les uns des autres dont les sections perpendiculaires à l'axe du corps tubulaire (1) ont une forme de secteur annulaire, ces compartiments (10a, 10b, 10c ...) débouchant aux extrémités du corps tubulaire (1), et une pluralité de conduits de sortie (4a, 4b, 4c ...) placés d'un même côté de l'une des extrémités du corps tubulaire (1), chacun de ces conduits (4a, 4b, 4c ...) communiquant exclusivement avec l'un des compartiments, (10a, 10b, 10c ...) caractérisé en ce qu'il comporte en combinaison un moyeu (2) placé coaxialement dans le corps tubulaire (1) avec lequel il définit un espace annulaire ouvert à ses deux extrémités, ce moyeu comportant des pales (3a, 3b, 3c ...) constituant lesdites cloisons radiales, et des moyens (22) stabilisateurs de l'écoulement permettant d'assurer une symétrie de révolution dans la distribution des phases autour de l'axe du moyen (2) avant la répartition du fluide entre lesdits conduits de sortie (4a, 4b, 4c ...).

2. Dispositif selon la revendication 1, caractérisé en ce que lesdits conduits de sortie (4a, 4b, 4c ...) sont solidaires d'un couvercle (11) s'adaptant à l'extrémité du corps tubulaire (1 ), la communication entre les compartiments (10a, 10b, 1 Oc ...) et les conduits de sortie (4a, 4b, 4c ...) étant assurée par des orifices (14a, 14b, 14c ...) pratiqués dans le couvercle (11).

3. Dispositif selon la revendication 2, caractérisé en ce que la section droite d'un conduit de sortie (4a, 4b, 4c ...) au niveau du couvercle (11) est sensiblement identique à la section droite du compartiment (10a, 10b, 10c ...) avec lequel il communique.

4. Dispositif selon la revendication 3, caractérisé en ce que la section du conduit de sortie (4a, 4b, 4c ...) est modifiée jusqu'à devenir circulaire lorsqu'on s'éloigne du couvercle (11).

5. Dispositif selon la revendication 1, caractérisé en ce que lesdites pales (3a, 3b, 3c ...) sont régulièrement réparties dans l'espace annulaire.

6. Dispositif selon la revendication 1, caractérisé en ce que les pales (3a, 3b, 3c ...) sont planes.

7. Dispositif selon la revendication 1, caractérisé en ce que les pales (3a, 3b, 3c ...) ont un profil dont le rayon de courbure (Fig. 9) diminue dans le sens de l'écoulement du fluide diphasique à l'intérieur du corps tubulaire (1).

8. Dispositif selon la revendication 7, caractérisé en ce que la tangente au profil d'une pale (3a, 3b, 3c ...) fait avec l'axe du corps tubulaire (1) un angle qui diminue dans le sens d'écoulement du fluide diphasique.

9. Dispositif selon une des revendications précédentes, caractérisé en ce que les moyens stabilisateurs (22) sont fixés au corps tubulaire (1) du côté opposé aux conduits de sortie (4a, 4b, 4c ...).

10. Dispositif selon la revendication 9, caractérisé en ce qu'il comporte un organe (23) adapté à élever notablement la pression du fluide diphasique de l'écoulement primaire, cet organe (23) étant interposé entre les moyens stabilisateurs (22) et le corps tubulaire (1).

11. Dispositif selon la revendication 9, caractérisé en ce que les moyens stabilisateurs (22) sont du type pompe pour fluide diphasique.

12. Dispositif selon la revendication 10, caractérisé en ce que l'organe (23) élevant la pression est une pompe hélico-axiale pour fluide diphasique.

## Patentansprüche

1. Vorrichtung zum Umformen einer Zweiphasenfluidprimärströmung in mehrere Zweiphasenfluidsekundärströmungen mit einem röhrenförmigen Körper (1), einer Vielzahl radialer Trennwände (3a, 3b, 3c ...), die im röhrenförmigen Körper angeordnet sind, den sie in eben so viele zueinander unterschiedliche Kammern (10a, 10b, 10c ...) unterteilen und deren Querschnitte senkrecht zur Achse des röhrenförmigen Körpers (1) eine Ringsektorform haben, wobei die Kammern (10a,) 10b, 1⁻Oc ...) an den Enden des röhrenförmigen Körpers (1) münden und eine Vielzahl von Austrittsleitungen (4a, 4b, 4c ...) vorgesehen sind, die auf ein und der gleichen Seite eines der Enden des röhrenförmigen Körpers (1) angeordnet sind, wobei diese Leitungen (4a, 4b, 4c ...) ausschließlich mit einer der Kammern (10a, 10b, 10c ...) in Verbindung stehen, dadurch gekennzeichnet, daß sie in Kombination umfaßt: eine koaxial im röhrenförmigen Körper (1) angeordnete Nabe (2), mit der sie einen an ihren beiden Enden offenen Ring raum bildet, wobe die Nabe Schaufeln (3a, 3b, 3c ...), welche diese radialen Trennwandungen bilden, umfaßt; sowie Stabilisatoreinrichtungen (22) für die Strömung, die es erlauben, eine Rotationssymmetrie in der Verteilung der Phasen um die Achse der Nabe (2) vor der Verteilung des Fluids zwischen diesen Austrittsleitunqen (4a, 4b, 4c ...) sicherzustellen.

2. Vorrichtung nach Anspruch 1, dadurch gekennzeichnet, daß die Austrittsleitungen (4a, 4b, 4c ...) fest mit einem Deckel (11) verbunden sind, der an das Ende des röhrenförmigen Körpers (1) angepaßt ist, wobei die Verbindung zwischen den Kammern (10a, 10b, 10c ...) und den Austrittsleitungen (4a, 4b, 4c...) über Öffnungen (14a, 14b, 14c ...) sichergestellt ist, die in dem Deckel (11) augespart sind.

3. Vorrichtung nach Anspruch 2, dadurch gekennzeichnet, daß der Querschnitt einer Austrittsleitung (4a, 4b, 4c ...) in Höhe des Deckels (11) im wesentlichen gleich dem Querschnitt der Kammer (1 Oa, 10b, 10c ...), mit der sie in Verbindung steht, ist.

4. Vorrichtung nach Anspruch 3, dadurch gekennzeichnet, daß der Querschnitt der Austrittsleitung (4a, 4b, 4c ...) modifiziert ist, bis er beim Entfernen vom Deckel (11) kreisförmig ist.

5. Vorrichtung nach Anspruch 1, dadurch gekennzeichnet, daß diese Schaufeln (3a, 3b, 3c ...) regelmäßig über den Ringraum verteilt sind.

6. Vorrichtung nach Anspruch 1, dadurch gekennzeichnet, daß die Schaufeln (3a, 3b, 3c ...) plan sind.

7. Vorrichtung nach Anspruch 1, dadurch gekennzeichnet, daß die Schaufeln (3a, 3b, 3c ...) ein Profil haben, dessen Krümmungsradius (Fig. 9) in Strömungsrichtung des zweiphasigen Fluids im Inneren des röhrenförmigen Körpers (1) abnimmt.

8. Vorrichtung nach Anspruch 7, dadurch gekennzeichnet, daß die Tangente an das Profil einer Schaufel (3a, 3b, 3c ...) mit der Achse des röhrenförmigen Körpers (1) einen Winkel bildet, der in Strömungsrichtung des zweiphasigen Fluids abnimmt.

9. Vorrichtung nach einem der vorhergehenden Ansprüche, dadurch gekennzeichnet, daß die Stabilisatoreinrichtungen (22) am röhrenförmigen Körper (1) auf der den Austrittsleitungen (4a, 4b, 4c ...) gegenüberliegenden Seite befestigt sind.

10. Vorrichtung nach Anspruch 9, gekennzeichnet durch ein Organ (23), das so ausgebildet ist, daß es insbesondere den Druck des zweiphasigen Fluids der Primärströmung erhöht, wobei dieses Organ (23) zwischen die Stabilisatoreinrichtungen (22) und den röhrenförmigen Körper (1) zwischengeschaltet ist.

11. Vorrichtung nach Anspruch 9, dadurch gekennzeichnet, daß die Stabilisatoreinrichtungen (22) vom Typ Pumpe für zweiphasiges Fluid sind.

12. Vorrichtung nach Anspruch 10, dadurch gekennzeichnet, daß das den Druck erhöhende Organ (23) eine axiale Kreiselpumpe für zweiphasiges Fluid ist.

## Claims

1. An apparatus for converting a primary flow of a two-phase fluid into a plurality of secondary- flows of two-phase fluid, comprising a tubular body (1), a plurality of radial partitioning walls (3a, 3b, 3c ...) disposed in the tubular body (1) which they divide into as many compartments (10a, 10b, 10c ...) which are separate from each other and whose sections perpendicular to the axis of the tubular body (1) are in the shape of an annular section, said compartments (10a, 10b, 10c ...) opening at the ends of the tubular body (1), and a plurality of outlet conduits (4a, 4b, 4c ...) which are disposed at the same side of one of the ends of the tubular body (1), each of said conduits (4a, 4b, 4c ...) communicating exclusively with one of the compartments (10a, 10b, 10c ...), characterised in that it comprises in combination a hub means (2) which is placed coaxially in the tubular body (1) with which it defines an annular space open at its two ends, said hub means comprising blades (3a, 3b, 3c ...) forming said radial partitioning walls, and flow stabilising means (22) for ensuring rotational symmetry in the distribution of the phases about the axis of the hub means (2) before distribution of the fluid among said outlet conduits (4a, 4b, 4c ...).

2. An apparatus according to claim 1 characterised in that said outlet conduits (4a, 4b, 4c ...) are fixed with respect to a cover (11) which fits to the end of the tubular body (1), the commmunication between the compartments (10a, 10b, 10c ...) and the outlet conduits (4a, 4b, 4c) being provided by openings (14a, 14b, 14c ...) provided in the cover (11).

3. An apparatus according to claim 2 characterised in that the cross-section of an outlet conduit (4a, 4b, 4c ...) at the level of the cover (11) is substantially identical to the cross-section of the compartment (1 Oa, 10b, 10c ...) with which it communicates.

4. An apparatus according to claim 3 characterised in that the section of the outlet conduit (4a, 4b, 4c ...) is modified so as to become circular when moving away from the cover (11).

5. An apparatus according to claim 1 characterised in that said blades (3a, 3b, 3c ...) are regularly distributed in the annular space.

6. An apparatus according to claim 1 characterised in that the blades (3a, 3b, 3c ...) are planar.

7. An apparatus according to claim 1 characterised in that the blades (3a, 3b, 3c ...) are of a profile of which the radius of curvature (Figure 9) decreases in the direction of the flow of two-phase fluid within the tubular body (1).

8. An apparatus according to claim 7 characterised in that the tangent to the profile of a blade (3a, 3b, 3c ...) forms an angle to the axis of the tubular body (1), which decreases in the direction of flow of the two-phase fluid.

9. An apparatus according to one of the preceding claims characterised in that the stabilising means (22) are fixed to the tubular body (1) on the opposite side to the outlet conduits (4a, 4b, 4c ...).

10. An apparatus according to claim 9 characterised in that it comprises a means (23) adapted to increase substantially the pressure of the two-phase fluid of the primary flow, said means (23) being interposed between the stabilising means (22) and the tubular body (1).

11. An apparatus according to claim 9 characterised in that the stabilising means (22) are of the pump type for two-phase fluid.

12. An apparatus according to claim 10 characterised in that the pressure-increasing means (23) is a helico-axial pump for two-phase fluid.
